# EUROPÄISCHE PATENTSCHRIFT

(11) **EP 1 053 083 B1**
(45) Veröffentlichungstag und Bekanntmachung des Hinweises auf die Patenterteilung: **24.11.2004**
(21) Anmeldenummer: 99946138.7
(22) Anmeldetag: 07.09.1999
(51) Int. Cl.: B26D 7/26, B27G 13/04, B02C 18/18, B29B 9/06, B23C 5/22

(54) **GRANULIERVORRICHTUNG MIT SCHNEIDROTOR**
GRANULATING DEVICE WITH A CUTTING ROTOR
APPAREIL DE GRANULATION COMPORTANT UN ROTOR COUPANT

(30) Priorität: 02.12.1998 DE 19855617
(43) Veröffentlichungstag der Anmeldung: 22.11.2000
(73) Patentinhaber: RIETER AUTOMATIK GmbH, D-63757 Grossostheim (DE)
(72) Erfinder: MEISTER, Peter, D-63743 Aschaffenburg (DE); SEIFERT, Juergen, D-63820 Elsenfeld (DE)
(74) Vertreter: Bardehle, Heinz, Dipl.-Ing.
(86) Internationale Anmeldenummer: PCT/EP1999/006572
(87) Internationale Veröffentlichungsnummer: WO 2000/032367

(56) Entgegenhaltungen:
- EP-A- 0 182 037
- EP-A- 0 357 549
- DE-A- 3 319 799
- FR-A- 2 131 650
- US-A- 3 887 975
- US-A- 5 042 733

## Beschreibung

Die Erfindung betrifft eine Granuliervorrichtung zum Trennen von Kunststofffasersträngen in Pellets mit einer Strangzufuhreinrichtung und einem Schneidrotor entsprechend dem Oberbegriff des Anspruchs 1.

Derartige Granuliervorrichtungen (bzw. Pelletiervorrichtungen) werden in Stranggranulieranlagen eingesetzt, in denen ein Kunststoff in schmelzflüssigem Zustand aus Düsen zu Strängen gepresst wird, die zunächst in einem Zufuhrkanal soweit abgekühlt werden, dass sie keine klebrige Oberfläche aufweisen, und dann mittels einer Strangzufuhreinrichtung einer Granuliervorrichtung zugeführt werden. In der Granuliervorrichtung dreht sich ein zylindrischer Schneidrotor mit hoher Drehzahl, der auf seiner Mantelfläche mit Schneidmessem bestückt ist und die Kunststofffaserstränge in Pellets trennt. Derartige Pellets können dann als Kunststoffgranulat für weitere Verarbeitungsschritte zur Verfügung gestellt werden.

Danach ist das Herzstück einer derartigen Granuliervorrichtung der Schneidrotor mit seinen Messern. Diese Messer sind am Umfang des Rotormantels verteilt und können mechanisch oder pneumatisch oder hydromechanisch oder elektromechanisch mit ihren Fußbereichen in Nuten in dem Rotorkörper eingeklemmt werden. Es sind natürlich auch Schneidrotoren denkbar, in denen vorzugsweise Hartmetallmesser in den Nuten des Rotorkörpers eingelötet sind, jedoch haben derartige Lösungen den Nachteil, dass die Messer nicht ohne hohen Aufwand ausgewechselt werden können.

Aus der Druckschrift EP 0 357 549 A1 ist ein Schneidrotor mit in Nuten eines Rotorkörpers eingespannten Messern bekannt, wobei die Messer mindestens eine konkave Spannfläche aufweisen, gegen welche eine Konusschraube anliegt, deren Achse parallel zur Längsrichtung des Messers liegt, wobei der Konus der Konusschraube exzentrisch an der Spannfläche anliegt. Diese bekannte Lösung sieht für ein Messer zwei gegeneinander verspannte Konusschrauben vor, wobei die eine Konusschraube in axialer Richtung von einem Rand des Messers aus das Messer einspannt und die zweite Konusschraube von dem gegenüberliegenden Rand des Messers dieses verspannt. Damit wird das Messer in axialer Richtung auf dem Rotormantel fixiert und vorgespannt.

Diese bekannte Lösung hat den Nachteil, dass von beiden Seiten auf das Messer Druck ausgeübt wird und somit sich das Messer im Toleranzbereich der Nut im Rotorkörper nachteilig verbiegen oder verwölben kann. Damit ist nachteilig einerseits eine geometrische Ungenauigkeit verbunden und andererseits kann dieses auch unvorhergesehene Unwuchten verursachen.

Ein weiterer Nachteil der axialen Verspannung bei der bekannten Lösung liegt darin, dass die Konusschrauben in ihrem kritischen Übergang vom Konus zum Gewinde auf Zug beansprucht werden, so dass durch die Kerbwirkung des Gewindeübergangs zum Konus der gesamte Konus mit dem Schraubenkopf durch Kerbriss abreißen kann. Bei einem derartigen Schaden wird z.B. das Hartmetallmesser durch nichts mehr gehalten, da lediglich das Gewinde der Konusschraube im Rotorkörper verbleibt, so dass z.B. das Hartmetallmesser durch die Fliehkraft des Rotors aus der Nut geschleudert wird und die gesamte Granuliervorrichtung gefährdet. Um derartige Kerbbrüche zu vermeiden, muss die Konusschraube überdimensioniert werden und besonderen Bearbeitungsschritten während ihrer Herstellung unterworfen werden, um die Kerbwirkung bei dem Übergang von dem Gewinde zu dem Konusbereich zu minimieren. Ferner muss eine vollständige Gewindebohrung im Material des Rotorkörpers untergebracht werden, um eine sichere Spannmöglichkeit der Konusschrauben zu gewährleisten. Dazu ist ebenfalls ein hoher Anteil an Rotorkörpermaterial erforderlich. Somit ergibt sich der weitere Nachteil, dass nicht beliebig viele Messer auf dem Rotormantel verteilt werden können, da diese mechanische Befestigungsart mit Konusschrauben ein erhebliches Volumen zwischen zwei Messern fordert.

Gemäß der FR-A-2131650 wird zur Befestigung von Schneidmessern eine Spannhülse mit offensichtlich mehrfacher Abflachung ihrer Außenkontur (s. Fig. 1) vorgeschlagen). Eine mehrfach abgeflachte Spannhülse ist ein kompliziertes und damit teures Bauelement, das außerdem entsprechend geformte Aussparungen im Rotorkörper voraussetzt, was fabrikatorisch ein erhebliches Problem darstellt

In der US-A-5042733 wird gemäß Fig. 8 ein Stift oder dergleichen vorgeschlagen, der das Drehen eines mit einem Exzenter versehenen Doms verhindern soll, der ein Schneidmesser in seinem Rotor verkeilt.

Eine weitere Gestaltung der Befestigung von Schneidmessern am Schneidrotor ist in der EP 0 182 037 A1 beschrieben, bei der als Klemmelement aufspreizbare Spannhülsen verwendet werden, die zwar nach erfolgter Aufspreizung eine sichere Befestigung der Schneidmesser am Schneidrotor unter Vermeidung axialer Verschiebungskräfte bewirken, deren Aufspreizen jedoch dann problematisch ist, wenn aufgrund der Reibung einer in die jeweilige Spannhülse eingedrehten Madenschraube diese die Spannhülse mitnimmt, so dass deren Aufspreizen Schwierigkeiten bereiten kann.

Der Erfindung liegt die Aufgabe zugrunde, eine einfache konstruktive Maßnahme zu schaffen, mit der die Befestigung einer möglichst hohen Anzahl an Schneidmessem ermöglicht wird, wobei ein leichter Austausch von Schneidmessern und deren sichere Befestigung im Rotor ermöglicht werden soll. Diese Aufgabe wird dadurch gelöst, dass die Spannhülse an ihrem inneren Ende einen exzentrischen Ansatz als Sperrvorrichtung gegen Verdrehen der Spannhülse aufweist, der in eine Verlängerung der Aussparung im Rotorkörper hineinragt und in Eingriff mit einem aussparungsfreien Bereich neben der gegenüberliegenden Aussparung steht.

Die Wirkungsweise der Sperrvorrichtung gegen Verdrehen der Spannhülse beruht also auf zwei miteinander in funktioneller Beziehung stehenden Merkmalen, nämlich die Gestaltung der Spannhülse mit dem exzentrischen Ansatz und die Länge der Aussparungen, die die Aufnahme des Ansatzes ermöglichen und gleichzeitig seine Verdrehung verhindern. Dadurch wird gewährleistet, dass beim Eindrehen einer die Spannhülse aufspreizenden Madenschraube die Spannhülse in ihrer Lage festgehalten wird, sich also nicht von der Madenschraube mitgedreht werden^ kann, so dass diese bei ihrem Eindrehen sofort die Spannhülse aufspreizt, so dass diese mit Sicherheit ihre Festhaltefunktion ausüben kann.

Vorzugsweise bilden die Aussparungen in den Schneidmessern und die Aussparungen im Rotorkörper zusammen im Querschnitt gegeneinander versetzte Kreissegmente. Dieser Versatz der Querschnittskreissegmente der Aussparungen gegeneinander ist minimal und sorgt dafür, dass nicht nur eine Klemmwirkung in tangentialer Richtung auf das Schneidmesser von der Spannhülse aus einwirkt, sondern auch eine radiale Komponente das Messer auf den Rotor presst. Dazu ist vorzugsweise das Querschnittskreissegment der Aussparung des Schneidmessers radial auswärts gegenüber dem Querschnittskreissegment der Aussparung des Rotorkörpers versetzt. Ein Versatz in dieser Richtung bewirkt, dass die Spannhülse radial das Messer in die Nut des Rotorkörpers presst, so dass kein Spiel zwischen dem Nutgrund und dem Schneidmesser möglich ist.

Vorzugsweise sind auf jeder Seite des Messers Aussparungen vorgesehen, die mit zwei entsprechenden Spannhülsen in Eingriff stehen, welche sich gegen den Rotorkörper abstützen.

Vorzugsweise sind die Schneidmesser mit ihrem Fußbereich in den Nuten in axialer Richtung in einem spitzen Winkel kleiner als 10 Grad vorzugsweise zwischen 3 und 6 Grad zur Rotorachse des Schneidrotors auf dem Rotormantel gleichmäßig verteilt in dem Rotorkörper angeordnet. Diese Anordnung hat den Vorteil, dass die Pellets in der Granuliervorrichtung von den Kunststofffasersträngen nicht abgeschlagen, sondern abgeschnitten werden können.

In einer bevorzugten Ausführungsform der Erfindung ist die Aussparung des Schneidmessers auf der Schneidkantenseite eingebracht. Bei dieser bevorzugten Anordnung der Aussparung wird das Schneidmesser von dem Klemmelement, der Spannhülse, auf die Nutfläche des Rotorkörpers gepresst, die der Schneidkante gegenüberliegt. Damit wird das Messer großflächig durch die hintere Nutwand gestützt, da das Spannelement die gesamte Messerfläche gegen die Nutrückwand drückt. Es kann natürlich das Spannelement und die Aussparung auf der anderen Seite, die der Schneidkante gegenüberliegt, eingebracht werden, jedoch sind die Auflageflächen dann wesentlich verringert, so dass Kippmomente des Schneidmessers in der Nut auftreten können.

Ein bevorzugtes Material für die Spannhülse ist Federbronze. Dieses Material ist nicht nur hochelastisch wie der Federstahl, sondern erlaubt auch eine begrenzte plastische Verformung, so dass sich die Federbronze leichter an Querschnittsverschiebungen und Querschnittsversatz zwischen der Aussparung des Schneidmessers und der Aussparung in dem Rotorkörper anpassen kann.

Weitere Vorteile, Merkmale und Anwendungsmöglichkeiten der Erfindung werden nun anhand eines Ausführungsbeispiels unter Bezugnahme auf die beiliegenden Zeichnungen näher erläutert. Es zeigen:
- Fig. 1: eine Prinzipskizze eines Schneidrotors einer Granuliervorrichtung einer ersten bevorzugten Ausfihrungsform der Erfindung,
- Fig. 2: eine Prinzipskizze eines Schneidrotors einer Granuliervorrichtung einer zweiten bevorzugten Ausführungsform der Erfindung,
- Fig. 3: eine Ansicht eines Messers einer Granuliervorrichtung einer Ausführungsform der Erfindung,
- Fig. 4: eine Seitenansicht eines Messers der Fig. 3,
- Fig. 5: einen Querschnitt durch eine geschlitzte Spannhülse einer Ausführungsform der Erfindung und
- Fig. 6: eine Prinzipskizze einer Madenschraube einer Granuliervorrichtung einer Ausführungsform der Erfindung.
- Fig. 7: eine Seitenansicht eines Klemmelementes mit Sperrvorrichtung gegen Verdrehen.
- Fig. 8: einen vergrößerten Abschnitt eines Schneidrotors mit eingepaßtem Klemmelement mit Sperrvorrichtung gegen Verdrehen.

Fig. 1 zeigt eine Prinzipskizze eines Schneidrotors 1, wie er in einer Granuliervorrichtung einer ersten bevorzugten Ausführungsform der Erfindung eingesetzt wird.

Der Schneidrotor weist einen Rotorkörper 5 auf, der auf seiner Rotormantelfläche 2 Schneidmesser 3 vorzugsweise aus Hartmetallplatten trägt. Die Hartmetallplatten weisen eine Schneidkante 7 auf, die aus dem Rotormantel herausragt. Ein Fußbereich 22 einer jeden Schneidplatte steckt in einer Nut 6, die parallel zur Rotorachse 4 in den Rotorkörper 5 von der Rotormantelfläche 2 aus eingearbeitet ist. Die Nut 6 weist einen spitzen Anstellwinkel α zur Radialen r des Schneidrotors 1 auf, so daß das Schneidmesser einen gleichen Anstellwinkel einnehmen kann, sobald es in der Nut fixiert ist.

Zur Fixierung des Schneidmessers in der Nut sind in dieser Ausführungsform der Figur 1 Aussparungen im Fußbereich 22 der Schneidmesser 3 vorgesehen, die sich parallel zur Schneidkante 7 erstrecken. In diese Aussparungen greift ein Klemmelement 10 ein, das sich gegen den Rotorkörper 5 abstützt und in dieser bevorzugten Ausführungsform der Erfindung von einer Spannhülse 11 mit Schlitz 23 gebildet wird. Dazu ist die zylindrische Außenkontur der Spannhülse 11 konform zu der Aussparung 8 des Schneidmessers 3.

Zur Abstützung der Spannhülse in dem Rotorkörper ist in der Ausführungsform nach Figur 1 eine zur Spannhülse konforme Aussparung 12 im Rotorkörper vorgesehen, wobei die Aussparungen 12 im Rotorkörper 5 und in dem Schneidmesser 3 Querschnittkreissegmente darstellen, die sich zu einem kreisförmigen Querschnitt ergänzen. In diesen kreisförmigen Querschnitt kann die geschlitzte Spannhülse 11 eingepreßt werden, so daß ihre zylindrische Außenkontur mit den Aussparungen in axialer Richtung kraftschlüssig verbunden ist und in radialer Richtung eine formschlüssige Verbindung zwischen Schneidmesser 3 und Schneidrotor 1 bildet.

Die Kreissegmente der Querschnitte der Aussparungen 12 des Rotorkörpers 5 und der Aussparungen 8 der Schneidmesser 3 sind in dieser Ausführungsform radial gegeneinander versetzt. Da dieser Versatz nur 0, 02 - 0, 2 Millimeter beträgt, ist er in der Prinzipskizze nach Figur 1 nicht erkennbar. Bei diesem Versatz ist die Aussparung 8 im Schneidmesser 3 radial nach außen gegenüber der Aussparung 12 im Rotorkörper 5 versetzt. Durch diesen Versatz wird beim Eintreiben der geschlitzten Spannhülse in die Klemmposition der Fußbereich 22 des Schneidmessers 3 auf den Nutgrund der Nut 6 gepreßt. Durch das Anordnen der Aussparung 8 auf der Schneidkantenseite 21 des Schneidmessers 3 wird erreicht, daß das Spannelement 11 das Schneidmesser gleichzeitig mit einer Rückseite 25 flächig gegen die Nutenseitenwand 26 preßt. Damit werden vorteilhaft die Schneidkräfte, die auf die hervorstehende Schneidkante 7 des Schneidmessers 3 wirken, über die Nutenseitenwand 26 auf den Rotorkörper 5 übertragen.

Sowohl die Aussparung 12 in dem Rotorkörper 5 als auch die Aussparung 8 in dem Schneidmesser 3 weisen glatte Oberflächen auf und sind leicht durch Fräsen oder Bohren herstellbar. Damit sind die Klemmflächen, auf die die Spannhülse einwirkt, vollkommen frei von gewindeartigen Kerben, so daß eine materialschwächende Kerbwirkung insbesondere im Bereich des Rotorkörpers 5 vermieden wird. Da die axiale Verspannung durch die Spannhülse keinerlei Druck in axialer Richtung oder in Längsrichtung auf die Schneidmesser 3 ausübt, werden die Schneidmesser nicht in ihrer Längserstreckung in der Größenordnung der Passtoleranz zwischen Nut 6 und Schneidmesser 3 verbogen oder verwölbt.

Zum Auswechseln eines Schneidmessers 3 muß die Spannhülse 11 aus ihrer Klemmposition entfernt werden. Dazu kann vorzugsweise ein Innengewinde in der Spannhülse vorgesehen werden.

Fig. 2 zeigt eine Prinzipskizze eines Schneidrotors 1 einer Granuliervorrichtung einer zweiten bevorzugten Ausführungsform der Erfindung. Gleiche Bezugszeichen in dieser Figur zeigen gleiche Konstruktionselemente. In dieser bevorzugten Ausführungsform weist die geschlitzte Spannhülse ein Innengewinde auf. Dieses Innengewinde verjüngt sich konisch nach innen, so daß eine zylindrische Madenschraube 17 mit einem Imbussechskant 27 auf ihrer Spannhülse 11 eingedreht werden kann und dabei die zylindrische Außenkontur der Spannhülse aufweitet, so daß diese formschlüssig den Rotorkörper 5 mit dem Schneidmesser 3 über die Aussparungen 8 und 12 in radialer Richtung verbindet und kraftschlüssig dafür sorgt, daß eine axiale Verschiebung der Schneidmesser 3 gegenüber dem Rotorkörper 5 nicht auftreten kann. Diese zweite bevorzugte Ausführungform der Erfindung hat gegenüber der ersten den Vorteil, daß die Spannhülse nicht in die Aussparungen 8 und 12 eingepreßt werden muß, sondern es kann eine Schiebepassung vorgesehen werden, die erst durch das Eindrehen der Madenschraube 17 in das sich von außen nach innen verjüngende Innengewinde der Spannhülse 11 zu einer kraftschlüssigen Verbindung zwischen Rotorkörper 5 und Schneidmesser 3 führt.

Fig. 2 zeigt außerdem die Prinzipskizze eines Schneidrotors 3 einer Granuliervorrichtung einer dritten bevorzugten Ausführungsform der Erfindung, die nun im Detail mit Hilfe der Fig. 3 bis 6 erläutert wird. Figur 3 zeigt dazu eine Ansicht eines Schneidmessers 3 einer Granuliervorrichtung der dritten Ausführungsform der Erfindung. Dieses Schneidmesser 3 hat im Fußbereich 22 auf der Schneidkantenseite 21 zwei Aussparungen 8 und 9, die parallel zur Schneidkante 7 in das Schneidmesser 3 eingebracht wurden. Diese Aussparung wird in der Seitenansicht der Figur 4 deutlich im Profil gezeigt und bildet im Querschnitt ein Kreissegment. Dieses Kreissegment ist gegenüber der Aussparung 12, die in den Figuren 1 und 2 gezeigt wird, radial um 0, 02 bis 0, 2 Millimeter radial nach außen gegenüber der Aussparung 12 versetzt. Mit diesem Versatz wird erreicht, daß beim Zusammenbau und Verklemmen mittels einer Spannhülse 1 1 das Schneidmesser 3 in segmentaler Richtung, die sich aus einer tangentialen und einer radialen Komponente zusammensetzt, in die Nut 6 des Rotorkörpers 5 eingepreßt wird.

Fig. 5 zeigt einen Querschnitt durch eine Spannhülse 11 einer dritten Ausführungsform der Erfindung. Diese Spannhülse 11 weist ein Innengewinde 13 auf, das sich zylindrisch von dem Außenrand 14 der Spannhülse nach innen erstreckt und im Endbereich 16 der Spannhülse in einen Innenkonus 15 übergeht.

Eine Madenschraube 17, wie sie in Figur 6 dargestellt wird, steht mit dem Innenkonus 15 durch einen Konusansatz 18 im Eingriff, sobald die Madenschraube 17 in das Innengewinde 13 der Spannhülse 11 eingedreht wird. Bei diesem Eindrehen der Madenschraube 17 in die Spannhülse 11 wird die Spannhülse 11 im Bereich des Innenkonus 15 durch den Konusansatz 18 der Madenschraube 17 aufgeweitet. Dabei wird der Übergang eines Außengewindes 28 der Madenschraube 17 zu dem Konusansatz 18 nur auf Druck beansprucht. Die Kerbwirkung der Gewindegänge an dem Übergang zum Konusansatz 18 wird damit minimiert, und selbst wenn es an dieser Stelle in der Madenschraube zu einem Bruch kommt, kann sich das Schneidmesser 3 nicht vom Rotorkörper lösen, da der klemmende Konusansatz 18 nicht wie bei einer Konusschraube nach dem Stand der Technik wegfliegen kann. Folglich kann die Madenschraube 17 wesentlich schlanker und platzsparender gestaltet werden, und das Gewinde der Schraube greift nur in das Innengewinde der Hülse ein, so daß keine materialschwächende Gewindebohrung im Rotorkörper 5, wie es im Stand der Technik der Fall ist, vorzusehen ist.

Zum Auswechseln der Schneidmesser kann die Spannhülse 11 durch Entfernen der Madenschraube und durch Einschrauben einer Abziehvorrichtung schnell und sicher ausgewechselt werden. Insbesondere die zweite und dritte Ausführungsform haben durch die klare und berechenbare Funktionstrennung von Madenschraube und als Klemmelement dienender Spannhülse einen großen Vorteil und eine erhöhte Sicherheit gegen Bruchgefahr und Fehlverhalten verglichen mit den Lösungen im Stand der Technik. Da die Madenschraube der Figur 6 nicht wie eine Konusschraube des Standes der Technik auf Zug beansprucht wird, können ihre Abmessungen äußerst klein gehalten werden, so daß auch die Aussparungen, insbesondere im Rotorkörper 5, gegenüber dem Stand der Technik vermindert werden können. Auch diese Tatsache erhöht die Zuverlässigkeit der erfindungsgemäßen Granuliervorrichtung.

Fig. 7 zeigt eine Seitenansicht eines Klemmelementes 10 mit einer Sperrvorrichtung 30 gegen Verdrehen. Diese Sperrvorrichtung besteht in dieser bevorgzugten Ausführungsform aus einem Exzenter 29, der als zylindrischer Ansatz an die Spannhülse 11 angeformt wurde. Die Achse des Exzenters ist dabei die halbe Aussparungstiefe t der Aussparung 9 in dem Schneidmesser 3, wie in Figur 4 gezeigt gegenüber der Längsachse 31 der Spannhülse 11 versetzt. Der Exzenter hat eine Tiefe a. Entsprechend ist die Aussparung 12 in dem Schneidrotor zur Aufnahme des Klemmelementes 10 nach Figur 7 um den Betrag a tiefer als die Aussparung 8 oder 9 in dem Schneidmesser 3. Nach Einschieben der geschlitzten Spannhülse 11, wie sie in Fig. 7 gezeigt wird, in die Aussparungen von Schneidrotor 1 und Schneidmesser 3 steht der Exzenter 29 in Eingriff mit dem aussparungsfreien Bereich des Schneidmessers 3. Der Ansatz zum Sperren einer Verdrehung der Spannhülse 11 kann als Sperrvorrichtung 30 eine beliebige Form annehmen, wenn die Aussparung 12 im Rotorkörper 5 entsprechend der Form der Sperrvorrichtung 30 angepaßt ist. Vorzugsweise kann dazu eine entsprechend dem Exzenter 29 versetzte, angepaßte und vergrößerte Aussparung, wie eine Bohrung, im Rotorkörper 5 in Verlängerung der Aussparung 12 angeordnet sein.

Fig. 8 zeigt einen vergrößerten Abschnitt eines Schneidrotors 1 mir eingepaßtem Klemmelement 10 mit einer Sperrvorrichtung 30 gegen ein Verdrehen des Klemmelements 10 in Form einer Spannhülse 11. Der Exzenter 29 liegt hinter der Bildebene und ist deshalb gestrichelt gezeichnet. Deutlich ist zu erkennen, daß der Exzenter 29 aufgrund seiner gegenüber der Längsachse 34 der Spannhülse 11 versetzten Exzenterachse 33 um die halbe Aussparungstiefe der Aussparung 9 in dem Schneidmesser 3 mit dem aussparungsfreien Bereich 32 des Schneidmessers 3 in Eingriff steht und damit beim Einschrauben und Ausschrauben einer Madenschraube wie in den Figuren 2 und 6 gezeigt in das Innengewinde 13 der Spannhülse 11 ein Verdrehen der Spannhülse 11 verhindert.

## Patentansprüche

1. Granuliervorrichtung zum Trennen von Kunststofffasersträngen in Pellets mit einer Strangzufuhreinrichtung und einem Schneidrotor (1), der durch ein Antriebssystem gedreht wird und auf seinem Rotormantel (2) verteilte Schneidmesser (3) aufweist, die mit ihren Fußbereichen (22) in Nuten (6) im Rotorkörper (5) angeordnet sind, wobei jedes Schneidmesser (3) parallel zur Schneidkante (7) mindestens eine Aussparung (8, 9) aufweist, die von der Nut (6) abgedeckt wird und mit einem Klemmelement (10), das sich gegen den Rotorkörper (5) abstützt, zusammenwirkt, wobei das Klemmelement (10) eine geschlitzte, ausdehnbare Spannhülse (11) ist, deren zylindrische Außenkontur mit der Aussparung (8, 9) des Schneidmessers (3) konform ist und die Aussparung (8, 9) in dem Schneidmesser (3) mit einer gegenüberliegenden Aussparung (12) im Rotorkörper korrespondiert, **dadurch gekennzeichnet, dass** die Spannhülse (11) an ihrem inneren Ende einen exzentrischen Ansatz (29) als Sperrvorrichtung gegen Verdrehen der Spannhülse (11) aufweist, der in eine Verlängerung der Aussparung (12) im Rotorkörper hineinragt und in Eingriff mit einem aussparungsfreien Bereich neben der gegenüberliegenden Aussparung (8, 9) steht.

2. Granuliervorrichtung nach Anspruch 1, **dadurch gekennzeichnet, dass** die Aussparung (8, 9) in dem Schneidmesser (3) und die Aussparung (12) im Rotorkörper (5) zusammen im Querschnitt gegeneinander versetzte Kreissegmente bilden.

3. Granuliervorrichtung nach Anspruch 2, **dadurch gekennzeichnet, dass** das Querschnittskreissegment der Aussparung (8, 9) des Schneidmessers (3) radial auswärts gegenüber dem Querschnittskreissegment der Aussparung (12) des Rotorkörpers (5) versetzt ist

4. Granuliervorrichtung nach einem der vorhergehenden Ansprüche, **dadurch gekennzeichnet, dass** die Aussparung (8, 9) des Schneidmessers (3) in beiden Randbereichen (19, 20) des Schneidmessers (3) angeordnet ist.

5. Granuliervorrichtung nach einem der vorhergehenden Ansprüche, **dadurch gekennzeichnet, dass** die Schneidmesser (3) mit ihrem Fußbereich (22) in den Nuten (6) in axialer Richtung in einem spitzen Winkel kleiner 10 Grad zur Rotorachse (4) des Schneidrotors (1) auf dem Rotormantel (2) gleichmäßig verteilt in dem Rotorkörper (5) angeordnet sind.

6. Granuliervorrichtung nach einem der vorhergehenden Ansprüche, **dadurch gekennzeichnet, dass** die Aussparung (8, 9) des Schneidmessers (3) auf der Schneidkantenseite (2 1 ) eingebracht ist.

## Claims

1. Pelletiser for cutting plastic fibre strands into pellets, comprising a strand feeder and a rotor (1) which is rotated by a drive system and has cutting blades (3) distributed over its circumference (2) and arranged by means of their bottom regions (22) in grooves (6) in the rotor body (5), each cutting blade (3) having at least one recess (8, 9) parallel to the cutting edge (7), covered by the groove (6) and cooperating with a clamping element (10) supported against the rotor body (5), the clamping element (10) being an expandable slotted clamping sleeve (11), the cylindrical outer contour of which has the same shape as the recess (8, 9) in the cutting blade (3), and the recess (8, 9) in the cutting blade (3) corresponding with an opposing recess (12) in the rotor body, **characterised in that** the clamping sleeve (11) is provided at its inner end with an eccentric projection (29) serving as a locking device to prevent twisting of the clamping sleeve (11), projecting into an extension of the recess (12) in the rotor body and in engagement with a recess-free region alongside the opposing recess (8, 9).

2. Pelletiser according to claim 1, **characterised in that** the recess (8, 9) in the cutting blade (3) and the recess (12) in the rotor body (5) together form segments of a circle offset relative to one another in cross section.

3. Pelletiser according to claim 2, **characterised in that** the cross-sectional circle segment of the recess (8, 9) in the cutting blade (3) is offset radially outwards relative to the cross-sectional circle segment of the recess (12) in the rotor body (5).

4. Pelletiser according to one of the preceding claims, **characterised in that** the recess (8, 9) in the cutting blade (3) is arranged in both edge regions (19, 20) of the cutting blade (3).

5. Pelletiser according to one of the preceding claims, **characterised in that** the cutting blades (3) are distributed in a uniform manner over the circumference (2) of the rotor with their bottom regions (22) arranged in the grooves in the rotor body (5) in the axial direction at an acute angle of less than 10 degrees relative to the axis (4) of the rotor (1).

6. Pelletiser according to one of the preceding claims, **characterised in that** the recess (8, 9) in the cutting blade (3) is introduced on the cutting-edge side (21).

## Revendications

1. Dispositif de granulation, destiné à sectionner en granulé des boudins de matière plastique, avec un dispositif d'amenée des boudins et un rotor de coupe (1) qui est entraîné en rotation par un système de rotation et qui présente, répartis sur l'enveloppe du rotor (2), des couteaux de coupe (3) qui sont montés par leurs talons (22) dans des rainures (6) ménagées dans le corps de rotor (5), chaque couteau de coupe (3) présentant, parallèlement à l'arête de coupe (7), au moins une encoche (8, 9) qui est recouverte par la rainure (6) et qui coopère avec un élément de serrage (10) qui s'appuie sur le corps de rotor (5), cet élément de serrage (10) étant une douille de serrage (11) fendue et expansible dont le contour cylindrique extérieur est adapté à l'encoche (8, 9) du couteau de coupe (3) et l'encoche (8, 9) dans le couteau de coupe (3) correspondant à une encoche opposée (12) dans le corps de rotor, **caractérisé en ce que** la douille de serrage (11) présente à son extrémité intérieure un talon excentrique (29), servant de dispositif de verrouillage s'opposant à la rotation de la douille de serrage (11), s'étendant dans une prolongation de l'encoche (12) dans le corps de rotor et s'engageant contre une partie sans encoche juxtaposée à l'encoche opposée (8, 9).

2. Dispositif de granulation selon la revendication 1, **caractérisé en ce que** l'encoche (8, 9) dans le couteau de coupe (3) et l'encoche (12) dans le corps de rotor (5) forment ensemble en coupe des segments de cercle décalés l'un par rapport à l'autre.

3. Dispositif de granulation selon la revendication 2, **caractérisé en ce que** le segment de cercle en coupe de l'encoche (8, 9) du couteau de coupe (3) est décalé radialement vers l'extérieur par rapport au segment de cercle en coupe de l'encoche (12) du corps de rotor (5).

4. Dispositif de granulation selon l'une des revendications précédentes, **caractérisé en ce que** l'encoche (8, 9) du couteau de coupe (3) est ménagée dans les deux zones de bord (19, 20) du couteau de coupe (3).

5. Dispositif de granulation selon l'une des revendications précédentes, **caractérisé en ce que** les couteaux de coupe (3) sont engagés dans le corps de rotor (5) par l'intermédiaire de leurs talons (22) dans les rainures (6), dans la direction axiale, en formant un angle aigu de moins de 10 degrés par rapport à l'axe de rotor (4) du rotor de coupe (1) et sont répartis régulièrement sur l'enveloppe du rotor (2).

6. Dispositif de granulation selon l'une des revendications précédentes, **caractérisé en ce que** l'encoche (8, 9) du couteau de coupe (3) est ménagée sur la face de l'arête de coupe (21).
